# EUROPÄISCHE PATENTSCHRIFT

(11) **EP 1 786 981 B1**
(45) Veröffentlichungstag und Bekanntmachung des Hinweises auf die Patenterteilung: **09.11.2011**
(21) Anmeldenummer: 05733554.9
(22) Anmeldetag: 01.03.2005
(51) Int. Cl.: E02B 3/10

(54) **Dammvorrichtung und Verfahren zum Aufbau einer Dammvorrichtung**
Anti-flood barrier and method for erecting an anti-flood barrier
Dispositif de barrage et procédé du montage d'un dispositif de barrage

(30) Priorität: 12.03.2004 DE 102004012295
(43) Veröffentlichungstag der Anmeldung: 23.05.2007
(73) Patentinhaber: Voss, Alexander, 81827 München (DE)
(72) Erfinder: Voss, Alexander, 81827 München (DE)
(74) Vertreter: Lehmann, Horst Michael
(86) Internationale Anmeldenummer: PCT/EP2005/002154
(87) Internationale Veröffentlichungsnummer: WO 2005/088016

(56) Entgegenhaltungen:
- DE-U1- 8 409 659
- DE-U1- 20 303 505
- GB-A- 2 269 618
- US-A- 303 128
- US-A- 3 213 628
- US-A- 5 634 742
- US-A- 6 042 301
- US-B1- 6 296 420
- US-B1- 6 338 594

## Beschreibung

Die Erfindung betrifft eine Dammvorrichtung zum Schutz vor Hochwasser sowie ein Verfahren zum Aufbau einer Dammvorrichtung.

Zum Schutz von Gebäuden und Anlagen wurden bei den in den vergangenen Jahren aufgetretenen Hochwasserkatastrophen, insbesondere bei dem Elb-Hochwasser im August 2002, ausgedehnte Dammanlagen aus Sandsäcken von Feuerwehrleuten und Helfern aufgeschichtet. Derartige aus aufgeschichteten Sandsäcken bestehende Schutzwälle können jedoch nur relativ langsam aufgebaut werden. Außerdem stellt sich das Problem, dass größere Mengen von Sandsäcken in nahegelegenen Sandgruben befüllt und dann zum Einsatzort transportiert werden müssen. Aus Sandsäcken aufgebaute Schutzwälle lassen sich nur bis zu einer gewissen Höhe stabil halten. Bei stärkeren Stößen, wie sie beispielsweise durch vom Hochwasser mitgeführte Gegenstände hervorgerufen werden, werden aus Sandsäcken aufgebaute Schutzwälle schnell zerstört.

Die englische Patentanmeldung GB 2269618 A beschreibt eine provisorische Hochwasserschutzbarriere, die einen wassergefüllten Wall umfasst, der aus einem Verbund von Standardmodulen gebildet wird. Die Standardmodule bestehen aus einer quaderförmigen Hülle aus widerstandsfähigem Gummi, mit Verbindungsboxen am Anfang und Ende jedes Moduls.

Das US-Patent 3213628 beschreibt einen provisorischen Damm, der aus einem Wall aus wassergefüllten Plastikcontainern gebildet wird. Dabei werden die Container in aneinandergrenzenden vertikalen Stapeln aufeinander geschichtet.

Es ist eine Aufgabe der Erfindung, eine Dammvorrichtung zur Verfügung zu stellen, die sich schnell und kostengünstig aufbauen lässt und einen verlässlichen Schutz vor Hochwasser bietet.

Die Aufgabe der Erfindung wird durch eine Dammvorrichtung zum Schutz vor Hochwasser gemäß Anspruch 1 sowie durch ein Verfahren zum Aufbau einer Dammvorrichtung gemäß Anspruch 16 gelöst.

Die erfindungsgemäße Dammvorrichtung zum Schutz vor Hochwasser weist eine an der Außenseite der Dammvorrichtung angeordnete erste Stützkonstruktion sowie eine von der ersten Stützkonstruktion beabstandet an der Innenseite der Dammvorrichtung angeordnete zweite Stützkonstruktion auf. Außerdem weist die Dammvorrichtung eine Vielzahl von im Freiraum zwischen der ersten Stützkonstruktion und der zweiten Stützkonstruktion angeordneten, mit Wasser befüllbaren Wasserkammern auf, welche durch die erste Stützkonstruktion und die zweite Stützkonstruktion räumlich fixiert sind. Mindestens eine der Stützkonstruktionen umfasst eine Reihe von im Boden zu verankernden Trägern und eine Vielzahl von Prallplatten, wobei die Prallplatten zwischen jeweils zwei benachbarte Träger der Reihe einschiebbar sind, und wobei die Träger zur Halterung der Prallplatten ausgebildet sind.

Bei der erfindungsgemäßen Dammvorrichtung wird das in den Wasserkammern enthaltene Wasservolumen mit Hilfe der ersten und der zweiten Stützkonstruktion räumlich so fixiert, dass dieses fixierte Wasservolumen als träge Masse der Dammvorrichtung dienen kann. Anstelle von Sand wird also das vor Ort reichlich vorhandene Wasser als "Füllmaterial" zur Herstellung einer Dammvorrichtung von großer Masse und Trägheit verwendet. Die Komponenten der ersten und der zweiten Stützkonstruktion sowie die Wasserkammern lassen sich kostengünstig herstellen. Die Komponenten der ersten und der zweiten Stützkonstruktion sowie die unbefüllten Wasserkammern benötigen wenig Platz bei der Lagerung und können im Bedarfsfall problemlos zum Einsatzort transportiert werden. Am Einsatzort werden dann die Stützkonstruktionen aufgebaut, die Wasserkammern zwischen die erste und die zweite Stützkonstruktion eingebracht und mit Wasser befüllt. Auf diese Weise lässt sich in kurzer Zeit mit geringem Arbeitsaufwand eine stabile Dammvorrichtung aufbauen. Die erfindungsgemäße Dammvorrichtung vermag auch stärkeren Stößen, wie sie beispielsweise durch vom Hochwasser mitgeführte Gegenstände verursacht werden, standzuhalten. Ein weiterer Vorteil ist, dass sich mit der erfindungsgemäßen Dammvorrichtung größere Höhen als mit einer aus Sandsäcken aufgeschichteten Dammvorrichtung realisieren lassen.

Dabei ist es von Vorteil, wenn mindestens eine der Stützkonstruktionen eine Vielzahl von lotrecht im Boden zu verankernden Führungshülsen zur Aufnahme der Träger umfasst. Die Führungshülsen können vorab im Boden verankert werden. Im Falle eines Hochwassers müssen dann lediglich die Träger in die bereits vorhandenen Führungshülsen eingesteckt werden.

Weiterhin ist es von Vorteil, wenn in mindestens einer der Stützkonstruktionen die Träger in im Wesentlichen regelmäßigen Abständen voneinander angeordnet sind. Dadurch wird maximale Stabilität erzielt.

Es ist von Vorteil, wenn die Träger der ersten Stützkonstruktion gegenüber den Trägern der zweiten Stützkonstruktion um einen vorgegebenen Abstand versetzt angeordnet sind. Dadurch kann eine gleichmäßigere Bodenverankerung der Dammvorrichtung erreicht werden.

Vorteilhafterweise handelt es sich bei den Prallplatten um Metallplatten oder Metallbleche, vorzugsweise um Stahlbleche. Metallbleche können sich elastisch verformen und auf diese Weise Stöße auffangen, wie sie beispielsweise durch vom Hochwasser mitgeschwemmte Gegenstände (Baumstämme, geböudeteile, etc.) verursacht werden.

Gemäß einer weiteren vorteilhaften Ausführungsform handelt es sich bei den Trägern um Doppel-T-Träger. Doppel-T-Träger zeichnen sich auch bei kleinen Profilabmessungen durch hohe Stabilität aus. Dabei ist es von Vorteil, wenn die Prallplatten von oben zwischen jeweils zwei benachbarte Doppel-T-Träger einschiebbar sind. Das Profil der Doppel-T-Träger bildet dabei eine Halterung für die darin gelagerte Prallplatte.

Insbesondere ist es von Vorteil, wenn die Prallplatten in den Doppel-T-Trägern so gelagert sind, dass die Prallplatten ein gewisses Spiel zum Abfangen von Stößen besitzen.

Es ist von Vorteil, wenn die Wasserkammern einzeln mit Wasser befüllbar sind. Durch den abschnittweisen Aufbau der Dammvorrichtung kann sichergestellt werden, dass allenfalls ein Abschnitt der Dammvorrichtung zerstört wird, während die anderen Abschnitte ihre Funktion weiter erfüllen können. Unter Umständen kann der zerstörte Abschnitt dann wieder instandgesetzt werden.

Gemäß einer vorteilhaften Ausführungsform weisen die Wasserkammern jeweils einen Anschluss für einen Wasserschlauch, vorzugsweise zum Anschluss eines Feuerwehrschlauchs, auf. Mittels eines Feuerwehrschlauchs können die Wasserkammern in kurzer Zeit mit Wasser befüllt werden.

Es ist von Vorteil, wenn es sich bei den Wasserkammern um im wesentlichen quaderförmige Wasserkammern handelt, deren Abmessungen so ausgelegt sind, dass der Freiraum zwischen der ersten und der zweiten Stützkonstruktion durch die befüllten Wasserkammern im Wesentlichen vollständig ausgefüllt ist. Wenn die Wasserkammern so dimensioniert sind, dass der Freiraum zwischen der ersten und der zweiten Stützkonstruktion im Wesentlichen formschlüssig ausgefüllt wird, kann eine gute Abdichtung erzielt werden. Außerdem wird die Stabilität des Damms verbessert.

Weiterhin ist es von Vorteil, wenn die Wandung der Wasserkammern aus flexiblem Material besteht. So kann sich die Wasserkammer an den zur Verfügung stehenden Freiraum zwischen der ersten und der zweiten Stützkonstruktion anpassen und die Dammvorrichtung zum Boden und zu den benachbarten Wasserkammern hin abdichten. Insbesondere ist es von Vorteil, wenn die Wandung der wasserkammern aus Kunststoff oder Gummi, vorzugsweise aus gewebeverstärktem Kunststoff oder Gummi besteht.

Vorteilhafterweise stellen die Wasserkammern nach Befüllung mit Wasser eine Abdichtung gegenüber dem Boden sowie gegenüber benachbarten Wasserkammern her.

Es ist von Vorteil, wenn zwischen Trägern der ersten Stützkonstruktion und Trägern der zweiten Stützkonstruktion oberhalb der Wasserkammern Verstrebungen zur Stabilisierung der Träger angebracht sind. Dadurch kann insbesondere ein Umknicken einzelner Träger vermieden werden.

Das erfindungsgemäße Verfahren zum Aufbau einer Dammvorrichtung zum Schutz vor Hochwasser umfasst den Aufbau einer an der Außenseite der Dammvorrichtung angeordneten ersten Stützkonstruktion, wobei der Aufbau der ersten Stützkonstruktion das Setzen von Trägern in einer ersten Reihe und das Einschieben von Prallplatten jeweils zwischen zwei benachbarte Träger der Reihe umfasst. Das erfindungsgemäße Verfahren umfasst außerdem den Aufbau einer von der ersten Stützkonstruktion beabstandet an der Innenseite der Dammvorrichtung angeordneten zweiten Stützkonstruktion, wobei der Aufbau der zweiten Stützkonstruktion das Setzen von Trägern in einer von der ersten Reihe beabstandeten zweiten Reihe und das Einschieben von Prallplatten jeweils zwischen zwei benachbarte Träger der Reihe umfasst. Das erfindungsgemäße Verfahren umfasst außerdem das Einbringen von unbefüllten Wasserkammern in den Zwischenraum zwischen der ersten Stützkonstruktion und der zweiten Stützkonstruktion, und das Befüllen der Wasserkammern mit Wasser.

Nachfolgend wird die Erfindung anhand eines in der Zeichnung dargestellten Ausführungsbeispiels weiter beschrieben. Es zeigen:
Fig. 1 eine Überblicksdarstellung der erfindungsgemäßen Dammkonstrukton;
Fig. 2 die Struktur der ersten und der zweiten Stützkonstruktion;
Fig. 3 eine der zwischen die erste und die zweite Stützkonstruktion eingebrachten Wasserkammern;
Fig. 4 eine Darstellung der erfindungsgemäßen Dammvorrichtung in Draufsicht;
Fig. 5 einen Querschnitt durch die erfindungsgemäße Dammvorrichtung;
Fig. 6A eine Ausführungsform der zur Stabilisierung der Stützkonstruktionen verwendeten Verstrebungen;
Fig. 6B einen Doppel-T-Träger, auf den zwei Verstrebungen aufgesteckt sind, in Draufsicht; und
Fig. 7 eine Darstellung einer über Eck gebauten Dammvorrichtung in Draufsicht.

In Fig. 1 ist die erfindungsgemäße Dammvorrichtung dargestellt. Auf der ersten Seite der Dammvorrichtung befindet sich eine erste Stützkonstruktion, die aus den im Boden verankerten Trägern 1, 2, 3, 4 und Metallplatten 5, 6, 7 aufgebaut ist. Die Metallplatten 5, 6, 7 sind jeweils zwischen zwei benachbarten Trägern angeordnet. Auf der zweiten Seite der Dammvorrichtung ist eine zweite Stützkonstruktion angeordnet, welche Träger 8, 9, 10 und zwischen den Trägern angeordnete Metallplatten 11, 12, 13, 14 umfasst. Zur Erhöhung der Stabilität können die Träger 8, 9 10 seitlich versetzt zu den Trägern 1, 2, 3, 4 angeordnet sein. In dem Freiraum zwischen den Trägern 1, 2, 3, 4 auf der einen Seite und den Trägern 8, 9, 10 auf der anderen Seite sind Wasserkammern 15, 16, 17 angeordnet, deren Dimensionen so bemessen sind, dass der Freiraum möglichst vollständig ausgefüllt wird. Die Wasserkammern 15, 16, 17 können über Füllstützen 18, 19, 20 mit Wasser befüllt werden. Dadurch wird sowohl zum Boden hin als auch zu den benachbarten Wasserkammern hin eine formschlüssige Abdichtung erzielt.

Im folgenden werden konkrete Abmessungen für eine Ausführungsform als Beispiel angegeben, um einen anschaulichen Eindruck von einer möglichen Dimensionierung der Dammvorrichtung zu vermitteln. Die erfindungsgemäße Dammvorrichtung kann jedoch auch mit Abmessungen realisiert werden, die sich von den im folgenden angegebenen Abmessungen deutlich unterscheiden. Bei der vorgestellten Ausführungsform der Erfindung sind die Träger 1, 2, 3, 4 beispielsweise in einem Abstand von 2,50 m angeordnet. Als Träger können beispielsweise Doppel-T-Träger aus Baustahl mit einem Profil von 14 mm x 14 mm verwendet werden, die unter der Bezeichnung IPB-Träger bekannt sind. Die ab dem Boden gemessene Höhe der Träger kann bei dieser bevorzugten Ausführungsform beispielsweise 2 m betragen. Für die Metallplatten, die vorzugsweise ebenfalls aus Baustahl bestehen, können sich bei dieser Ausführungsform Abmessungen von beispielsweise 2 m x 2,45 m ergeben. In Bezug auf die Dicke der Metallplatten sollte ein sinnvoller Kompromiss zwischen einem nicht zu hohen Gewicht der Platten einerseits und einer ausreichenden Stabilität andererseits gefunden werden. Die Dicke der Metallplatten kann beispielsweise im Bereich zwischen 4 mm und 15 mm liegen. Der Abstand zwischen der ersten Reihe von Trägern 1, 2, 3, 4 und der zweiten Reihe von Trägern 8, 9, 10 kann beispielsweise 0,60 m betragen. Für die Wasserkammern, deren Wandungen vorzugsweise aus gewebeverstärktem Gummi oder gewebeverstärktem Kunststoff bestehen, ergeben sich daher beispielsweise Abmessungen von 2m x 2,5 m x 0,6 m.

Fig. 2 zeigt den Aufbau der Stützkonstruktionen in detaillierterer Form. Zur Verankerung der Träger 21 bis 25 werden Führungshülsen 26, 27, 28 in den Boden eingebracht. Zum Setzen der Führungshülsen können mittels eines Erdbohrers beispielsweise 1,5 m tiefe Löcher mit 20 cm Durchmesser gebohrt werden. Daraufhin werden die Führungshülsen, die beispielsweise einen Außendurchmesser von 16 cm aufweisen, ins Lot gesetzt, und das Loch wird mit Sand, Split, Erde, Beton etc. verfüllt. In die Führungshülsen können dann im Bedarfsfall, also bei drohendem Hochwasser, die Träger 21 bis 25 eingesetzt werden. Als nächstes werden die Metallplatten 29, 30, 31 zwischen jeweils zwei benachbarte Doppel-T-Träger von oben eingeschoben. So wird die Metallplatte 29 durch die beiden Doppel-T-Träger 21, 22 gehaltert, wobei die Metallplatte 29 innerhalb der Halterungen ein gewisses Spiel besitzt.

Die Stützkonstruktionen lassen sich in kurzer Zeit aufbauen, wenn man einen Selbstlader zur Verfügung hat. Insbesondere zum Einschieben der schweren Metallplatten ist die Verwendung eines LKW mit Ladearm von Vorteil.

Als nächstes werden die Wasserkammern von oben in den Freiraum zwischen der ersten und der zweiten Stützkonstruktion eingebracht und mit Wasser befüllt. In Fig. 3 ist eine Wasserkammer 32 mit einem Füllstutzen 33 separat dargestellt. Die Abmessungen der Wasserkammer 32 sind so gewählt, dass der Freiraum zwischen den Stützkonstruktionen im Wesentlichen vollständig ausgefüllt wird. Die hintereinander zwischen den beiden Stützkonstruktionen angeordneten Wasserkammern vermögen den Freiraum zwischen den Stützkonstruktionen formschlüssig auszufüllen.

Eine schnelle Befüllung der Wasserkammer lässt sich am besten mit Hilfe eines Feuerwehrschlauchs, insbesondere eines C-Schlauchs, wie er beispielsweise zum Leerpumpen von Kellern verwendet wird, durchführen. Bei dem Füllstützen 33 handelt es sich daher vorzugsweise um einen Bajonettverschluss zum Anschluss eines C-Schlauchs (C-Anschluss). Mit der Befüllung der Wasserkammern ist der Aufbau der erfindungsgemäßen Dammvorrichtung abgeschlossen. Allerdings können oberhalb der Wasserkammern zusätzlich noch Verstrebungen zwischen den Trägern angebracht werden.

In Fig. 4 ist die erfindungsgemäße Dammvorrichtung in Draufsicht gezeichnet. Die erste Stützkonstruktion umfasst die Träger 34, 35, 36, 37 sowie die Metallplatten 38, 39, 40. Die zweite Stützkonstruktion umfasst die Träger 41, 42, 43 sowie die Metallplatten 44, 45, 46, 47. Im Freiraum zwischen der ersten und der zweiten Stützkonstruktion befinden sich Wasserkammern 48, 49, 50. Es soll angenommen werden, dass die erste Stützkonstruktion dem Hochwasser zugewandt ist, während sich die zweite Stützkonstruktion auf der Seite des zu schützenden Gebiets befindet. Wenn beispielsweise die Metallplatte 39 mit Stößen beaufschlagt wird, wie sie zum Beispiel durch vom Hochwasser mitgeführte schwere Gegenstände wie Baumstämme, Einrichtungsgegenstände etc. verursacht werden, dann können derartige Stöße von der erfindungsgemäßen Dammvorrichtung durch mehrere Wirkmechanismen abgefangen werden. Die Metallplatte 39 wird durch die Profile der Doppel-T-Träger 35, 36 mit einem gewissen Spiel gehaltert. Der Profilquerschnitt des Doppel-T-Trägers bildet dabei einen vorderen Anschlag sowie einen rückwärtigen Anschlag für die darin gelagerte Metallplatte. Normalerweise werden die Metallplatten durch die gefüllten Wasserkammern nach außen, also zu den vorderen Anschlägen der Doppel-T-Träger gedrückt, wie dies beispielsweise bei der in Fig. 4 gezeigten Metallplatte 38 erkennbar ist. Bei einem Stoß auf die Metallplatte 39 wird diese an die hinteren Anschläge der Doppel-T-Träger 35, 36 in eine neue Position 51 gedrückt. Bei stärkeren Stößen wird sich die Metallplatte außerdem entsprechend der in Fig. 4 gezeigten Position 52 verformen. Durch diese beiden Wirkmechanismen können auch stärkere Stöße von der Dammvorrichtung so absorbiert werden, dass ein Dammbruch vermieden werden kann. Dies erinnert in gewisser Weise an eine Knautschzone eines Kraftfahrzeugs.

Erst bei einer sehr starken Durchbiegung oder bei einem Bruch der Platte 39 würde der zugehörige Abschnitt der Dammvorrichtung beschädigt. Wegen des abschnittweisen Aufbaus der Dammvorrichtung würden auch in diesem Fall die restlichen Abschnitte unbeschädigt bleiben. Auch der beschädigte Abschnitt kann wiederhergestellt werden, indem zwischen die Träger 35, 36 eine neue Metallplatte eingeschoben wird. Daraufhin kann eine neue Wasserkammer eingebracht und befüllt werden, um den ursprünglichen Zustand wiederherzustellen.

In Fig. 5 ist ein Querschnitt durch die erfindungsgemäße Dammvorrichtung entlang der in Fig. 4 gezeigten Linie A-A' dargestellt. Die befüllte Wasserkammer 50 wird auf der rechten Seite durch die Metallplatte 40 fixiert, die Bestandteil der ersten Stützkonstruktion ist. Auf der linken Seite der befüllten Wasserkammer 50 ist der Träger 43 zu erkennen, der Bestandteil der zweiten Stützkonstruktion ist. Der Träger 43 ist in eine Führungshülse 53 eingeschoben, die lotrecht gesetzt und mit Hilfe von Füllmaterial 54 fixiert wurde.

Die Stabilität der erfindungsgemäßen Dammvorrichtung kann optional durch oberhalb der Wasserkammern angebrachte Verstrebungen weiter erhöht werden. Insbesondere können zwischen den Trägern auf einer Seite der Dammvorrichtung und den schräg gegenüberliegend angeordneten Trägern auf der anderen Seite der Dammvorrichtung Verstrebungen angebracht werden. In Fig. 6A ist eine vorteilhafte Ausführungsform von derartigen Verstrebungen dargestellt. An die Enden einer Stange 55 ist jeweils ein Verbindungsstück 56 angeformt oder in sonstiger Weise angebracht, welche aus zwei miteinander über einen Steg 57 verbundenen U-förmigen Elementen 58, 59 besteht. Mit Hilfe des Verbindungsstücks 56 kann die Verstrebung auf das obere Ende eines Doppel-T-Trägers 60 aufgesteckt werden.

Die in Fig. 6A gezeigte Konstruktion kann auch dazu verwendet werden, einen Träger mit zwei auf der anderen Seite der Dammvorrichtung schräg gegenüber angeordneten Trägern zu verstreben. Hierzu können Verstrebungen 61, 62 der in Fig. 6B gezeigten Art eingesetzt werden. Zunächst wird die Verstrebung 61 mit ihrem Verbindungsstück 63 auf das obere Ende des Doppel-T-Trägers 64 aufgesteckt. Anschließend kann die Verstrebung 62 mittels ihres Verbindungsstücks 65 auf das Verbindungsstück 63 aufgesteckt werden. Hierzu sind die Abstände der beiden U-förmigen Elemente des Verbindungsstücks 65 wie in Fig. 6B gezeigt an die Abmessungen des Verbindungsstücks 63 angepasst.

In Fig. 7 ist anhand einer Darstellung in Draufsicht gezeigt, wie die erfindungsgemäße Dammvorrichtung über Eck gebaut werden kann. Entlang der Innenseite der Dammvorrichtung sind Träger 66 sowie zwischen die Träger eingeschobene Metallplatten angeordnet. Entlang der Außenseite befinden sich Träger 67 sowie zwischen die Träger 67 eingeschobene Metallplatten. Im Freiraum zwischen der inneren Stützkonstruktion und der im Abstand d angeordneten äußeren Stützkonstruktion befinden sich die Wasserkammern 68. Um über Eck bauen zu können, werden zusätzliche Metallplatten 69, 70 von angepasster Breite benötigt. Die Breite der Metallplatte 69 ergibt sich aus der Hälfte des Abstands zwischen benachbarten Trägern 66 abzüglich des Abstands d. Entsprechend ergibt sich die Breite der Metallplatte 70 aus der Hälfte des Abstands zwischen zwei benachbarten Trägern 67 zuzüglich des Abstands d.

## Patentansprüche

1. Dammvorrichtung zum Schutz vor Hochwasser, welche aufweist
- eine an der Außenseite der Dammvorrichtung angeordnete erste Stützkonstruktion;
- eine von der ersten Stützkonstruktion beabstandet an der Innenseite der Dammvorrichtung angeordnete zweite Stützkonstruktion;
- eine Vielzahl von im Freiraum zwischen der ersten Stützkonstruktion und der zweiten Stützkonstruktion angeordneten, mit Wasser befüllbaren Wasserkammern (15, 16, 17, 32), welche durch die erste Stützkonstruktion und die zweite Stützkonstruktion räumlich fixiert sind;
**dadurch gekennzeichnet, dass**
- mindestens eine der Stützkonstruktionen eine Reihe von im Boden zu verankernden Trägern (1-4, 8-10, 21-25) und eine Vielzahl von Prallplatten (5-7, 11-14, 29-31) umfasst,
- wobei die Prallplatten (5-7, 11-14, 29-31) zwischen jeweils zwei benachbarte Träger der Reihe einschiebbar sind, und wobei die Träger (1-4, 8-10, 21-25) zur Halterung der Prallplatten (5-7, 11-14, 29-31) ausgebildet sind.

2. Dammvorrichtung nach Anspruch 1, **dadurch gekennzeichnet, dass** mindestens eine der Stützkonstruktionen eine Vielzahl von lotrecht im Boden zu verankernden Führungshülsen (26, 27, 28) zur Aufnahme der Träger umfasst.

3. Dammvorrichtung nach Anspruch 1 oder Anspruch 2, **dadurch gekennzeichnet, dass** in mindestens einer der Stützkonstruktionen die Träger (1-4, 8-10, 21-25) in im wesentlichen regelmäßigen Abständen voneinander angeordnet sind.

4. Dammvorrichtung nach einem der Ansprüche 1 bis 3, **dadurch gekennzeichnet, dass** die Träger (1-4) der ersten Stützkonstruktion gegenüber den Trägern (8-10) der zweiten Stützkonstruktion um einen vorgegebenen Abstand versetzt angeordnet sind.

5. Dammvorrichtung nach einem der Ansprüche 1 bis 4, **dadurch gekennzeichnet, dass** es sich bei den Prallplatten um Metallplatten oder Metallbleche, vorzugsweise um Stahlbleche handelt.

6. Dammvorrichtung nach einem der Ansprüche 1 bis 5, **dadurch gekennzeichnet, dass** es sich bei den Trägern um Doppel-T-Träger handelt.

7. Dammvorrichtung nach Anspruch 6, **dadurch gekennzeichnet, dass** die Prallplatten von oben zwischen jeweils zwei benachbarte Doppel-T-Träger einschiebbar sind.

8. Dammvorrichtung nach Anspruch 6 oder Anspruch 7, **dadurch gekennzeichnet, dass** die Prallplatten in den Doppel-T-Trägern so gelagert sind, dass die Prallplatten ein gewisses Spiel zum Abfangen von Stößen besitzen.

9. Dammvorrichtung nach einem der Ansprüche 1 bis 8, **dadurch gekennzeichnet, dass** die Wasserkammern einzeln mit Wasser befüllbar sind.

10. Dammvorrichtung nach einem der Ansprüche 1 bis 9, **dadurch gekennzeichnet, dass** die Wasserkammern jeweils einen Anschluss (18, 19, 20, 33) für einen Wasserschlauch, vorzugsweise zum Anschluss eines Feuerwehrschlauchs, aufweisen.

11. Dammvorrichtung nach einem der Ansprüche 1 bis 10, **dadurch gekennzeichnet, dass** es sich bei den Wasserkammern um im wesentlichen quaderförmige Wasserkammern handelt, deren Abmessungen so ausgelegt sind, dass der Freiraum zwischen der ersten und der zweiten Stützkonstruktion durch die befüllten Wasserkammern im Wesentlichen vollständig ausgefüllt ist.

12. Dammvorrichtung nach einem der Ansprüche 1 bis 11, **dadurch gekennzeichnet, dass** die Wandung der Wasserkammern aus flexiblem Material besteht.

13. Dammvorrichtung nach einem der Ansprüche 1 bis 12, **dadurch gekennzeichnet, dass** die Wandung der Wasserkammern aus Kunststoff oder Gummi, vorzugsweise aus gewebeverstärktem Kunststoff oder Gummi besteht.

14. Dammvorrichtung nach einem der Ansprüche 1 bis 13, **dadurch gekennzeichnet, dass** die Wasserkammern nach Befüllung mit Wasser eine Abdichtung gegenüber dem Boden sowie gegenüber benachbarten Wasserkammern herstellen.

15. Dammvorrichtung nach einem der Ansprüche 1 bis 14, **dadurch gekennzeichnet, dass** zwischen Trägern der ersten Stützkonstruktion und Trägern der zweiten Stützkonstruktion oberhalb der Wasserkammern Verstrebungen zur Stabilisierung der Träger angebracht sind.

16. Verfahren zum Aufbau einer Dammvorrichtung zum Schutz vor Hochwasser, welches die Schritte umfasst:
- Aufbau einer an der Außenseite der Dammvorrichtung angeordneten ersten Stützkonstruktion, wobei der Aufbau der ersten Stützkonstruktion das Setzen von Trägern (1-4, 21-22) in einer ersten Reihe und das Einschieben von Prallplatten (5-7, 29) jeweils zwischen zwei benachbarte Träger der Reihe umfasst;
- Aufbau einer von der ersten Stützkonstruktion beabstandet an der Innenseite der Dammvorrichtung angeordneten zweiten Stützkonstruktion, wobei der Aufbau der zweiten Stützkonstruktion das Setzen von Trägern (8-10, 23-25) in einer von der ersten Reihe beabstandeten zweiten Reihe und das Einschieben von Prallplatten (11-14, 30-31) jeweils zwischen zwei benachbarte Träger der Reihe umfasst;
- Einbringen von unbefüllten Wasserkammern (15, 16, 17, 32) in den Zwischenraum zwischen der ersten Stützkonstruktion und der zweiten Stützkonstruktion;
- Befüllen der Wasserkammern (15, 16, 17, 32) mit Wasser.

17. Verfahren nach Anspruch 16, **dadurch gekennzeichnet, dass** der Aufbau der ersten und der zweiten Stützkonstruktion das Einschieben von Trägern in zugehörige, im Boden verankerte Führungshülsen (26, 27, 28) umfasst.

18. Verfahren nach Anspruch 16 oder Anspruch 17, **dadurch gekennzeichnet, dass** die Wasserkammern von oben in den Zwischenraum zwischen der ersten und der zweiten Stützkonstruktion eingebracht werden.

## Claims

1. Anti-flood barrier for protection against flooding, comprising:
- a first supporting structure provided on the outside of the anti-flood barrier;
- a second supporting structure, spaced apart from the first supporting structure, provided on the inside of the anti-flood barrier;
- a plurality of water chambers (15, 16, 17, 32) fillable with water provided in the clear space between the first supporting structure and the second supporting structure, fixed in space by the first supporting structure and the second supporting structure;
**characterized in that**
- at least one of the supporting structures comprises a row of support beams (1-4, 8-10, 21-25) configured for anchoring in the ground, and a plurality of impact plates (5-7, 11-14, 29-31),
- wherein the impact plates (5-7, 11-14, 29-31) are insertible between each set of two adjacent support beams of a row, and wherein the support beams (1-4, 8-10, 21-25) are configured for supporting the impact plates (5-7, 11-14, 29-31).

2. Anti-flood barrier according to Claim 1, **characterized in that** at least one of the supporting structures comprises a plurality of guide sleeves (26, 27, 28) configured for receiving the support beams to be anchored vertically in the ground.

3. Anti-flood barrier according to Claim 1 or Claim 2, **characterized in that** in at least one of the supporting structures, the support beams (1-4, 8-10, 21-25) are spaced apart in essentially regular intervals from one another.

4. Anti-flood barrier according to any one of Claims 1 to 3, **characterized in that** the support beams (1-4) of the first supporting structure are laterally offset by a predefined distance from the support beams (8-10) of the second supporting structure.

5. Anti-flood barrier according to any one of Claims 1 to 4, **characterized in that** the impact plates are metal plates or metal sheets, preferably steel sheets.

6. Anti-flood barrier according to any one of Claims 1 to 5, **characterized in that** the supports beams are I-beams.

7. Anti-flood barrier according to Claim 6, **characterized in that** the impact plates are insertible from above between each set of two adjacent I-beams.

8. Anti-flood barrier according to Claim 6 or Claim 7, **characterized in that** the impact plates are mounted to the I-beams in such a way that the impact plates have a certain degree of play for the absorption of impacts.

9. Anti-flood barrier according to any one of Claims 1 to 8, **characterized in that** the water chambers are individually fillable with water.

10. Anti-flood barrier according to any one of Claims 1 to 9, **characterized in that** each of the water chambers has a connection (18, 19, 20, 33) for a water hose, preferably for the connection of a fire hose.

11. Anti-flood barrier according to any one of Claims 1 to 10, **characterized in that** the water chambers are essentially parallelepipedic in shape, dimensioned to the effect that the clearance between the first and the second supporting structure is essentially filled to capacity by the water chambers.

12. Anti-flood barrier according to any one of Claims 1 to 11, **characterized in that** the wall of the water chambers is made of a flexible material.

13. Anti-flood barrier according to any one of Claims 1 to 12, **characterized in that** the wall of the water chambers is made of plastic or rubber, preferably fabric-reinforced plastic or rubber.

14. Anti-flood barrier according to any one of Claims 1 to 13, **characterized in that** the water chambers, upon being filled with water, act as a waterproofing seal both against the ground and against adjacent water chambers.

15. Anti-flood barrier according to any one of Claims 1 to 14, **characterized in that** cross-beams for stabilizing the support beams are provided between the support beams of the first supporting structure and the support beams of the second supporting structure above the water chambers.

16. Method for construction of an anti-flood barrier for protection against flooding comprising the following steps:
- construction of a first supporting structure provided on the outside of the anti-flood barrier, wherein the construction of the first supporting structure comprises the setting up of support beams (1-4, 21-22) in a first row and the insertion of impact plates (5-7, 29) between each set of two adjacent support beams of the row;
- construction of a second supporting structure spaced apart from the first supporting structure at the inside of the anti-flood barrier, wherein the construction of the second supporting structure comprises the setting up of support beams (8-10, 23-25) in a second row spaced apart from the first row and the insertion of impact plates (11-14, 30-31) between each set of two adjacent support beams of the row;
- introduction of unfilled water chambers (15, 16, 17, 32) into the intermediary space between the first supporting structure and the second supporting structure;
- filling of the water chambers (15, 16, 17, 32) with water.

17. Method according to Claim 16, **characterized in that** the construction of the first and the second supporting structure comprises insertion of support beams into the associated guide sleeves (26, 27, 28) anchored in the ground.

18. Method according to Claim 16 or Claim 17, **characterized in that** the water chambers are introduced from above into the intermediate space between the first and the second supporting structure.

## Revendications

1. Dispositif de barrage de protection contre les crues présentant
- une première construction de soutien montée sur la face externe du dispositif de barrage;
- une deuxième construction de soutien montée sur la face interne du dispositif de barrage et distante de la première construction de soutien;
- plusieurs compartiments à eau (15, 16, 17, 32) remplis d'eau disposés dans l'espace libre entre la première construction de soutien et la deuxième construction de soutien et qui sont fixés dans l'espace par la première et par la deuxième construction de soutien;
**caractérisé en ce que**
- au moins une des constructions de soutien comprend une série de supports (1-4, 8-10, 21-25) à fixer dans le sol et plusieurs plaques de protection (5-7, 11-14, 29-31) contre les impacts,
- les plaques de protection (5-7, 11-14, 29-31) contre les impacts devant pouvoir être engagées entre deux supports consécutifs de la rangée et les supports (1-4, 8-10, 21-25) étant conçus pour la fixation des plaques de protection (5-7, 11-14, 29-31) contre les impacts.

2. Dispositif de barrage selon la revendication 1 **caractérisé en ce qu'**au moins une des constructions de soutien comprenne plusieurs de douilles de guidage (26, 27, 28) à engager verticalement dans le sol pour la fixation des supports.

3. Dispositif de barrage selon la revendication 1 ou la revendication 2 **caractérisé en ce que** dans au moins une des constructions de soutien les supports (1-4, 8-10, 21-25) soient disposés pour l'essentiel à écart régulier les uns des autres.

4. Dispositif de barrage selon une des revendications 1 à 3 **caractérisé en ce que** les supports (1-4) de la première construction de soutien soient disposés selon un écart défini et décalés par rapport aux supports (8-10) de la deuxième construction de soutien.

5. Dispositif de barrage selon une des revendications 1 à 4 **caractérisé en ce que** les plaques de protection contre les impacts soient réalisées par des plaques métalliques ou des tôles métalliques, de préférence par des tôles d'acier.

6. Dispositif de barrage selon une des revendications 1 à 5 **caractérisé en ce que** les supports soient constitués par des supports en forme de T double.

7. Dispositif de barrage selon la revendication 6 **caractérisé en ce que** les plaques de protection contre les impacts puissent être engagées par le haut entre deux supports en T double consécutifs.

8. Dispositif de barrage selon la revendication 6 ou la revendication 7 **caractérisé en ce que** les plaques de protection contre les impacts soient fixées dans les supports en T double de telle sorte que les plaques de protection contre les impacts présentent un certain jeu permettant d'amortir les impacts.

9. Dispositif de barrage selon une des revendications 1 à 8 **caractérisé en ce que** les compartiments à eau puissent être remplis d'eau séparément.

10. Dispositif de barrage selon une des revendications 1 à 9 **caractérisé en ce que** les compartiments à eau présentent chacun un raccord (18, 19, 20, 33) pour le branchement d'un tuyau à eau, de préférence d'un tuyau de lance à incendie.

11. Dispositif de barrage selon une des revendications 1 à 10 **caractérisé en ce que** les compartiments à eau soient constitués pour l'essentiel de compartiments parallélépipédiques dont les dimensions sont telles que l'espace entre la première construction de soutien et la deuxième construction de soutien soit complètement fermé par les compartiments à eau remplis.

12. Dispositif de barrage selon une des revendications 1 à 11 **caractérisé en ce que** les parois des compartiments à eau soient en matière souple.

13. Dispositif de barrage selon une des revendications 1 à 12 **caractérisé en ce que** les parois des compartiments à eau soient en plastique ou en caoutchouc, de préférence en plastique ou en caoutchouc renforcé de tissu.

14. Dispositif de barrage selon une des revendications 1 à 13 **caractérisé en ce que** les compartiments à eau réalisent l'étanchéité par rapport au sol et par rapport aux compartiments à eau voisins une fois qu'ils sont remplis d'eau.

15. Dispositif de barrage selon une des revendications 1 à 14 **caractérisé en ce que** des renforts sont montés entre les supports de la première construction de soutien et les supports de la deuxième construction de soutien au-dessus des compartiments à eau pour la stabilisation des supports.

16. Procédé du montage d'un dispositif de barrage se composant des étapes :
- montage d'une première construction de soutien sur la face externe du dispositif de barrage, le montage de la première construction de soutien comprenant la mise en place de supports (1-4, 21-22) sur une première rangée et l'engagement de plaques de protection (5-7, 29) contre les impacts entre deux supports consécutifs de la même rangée;
- montage d'une deuxième construction de soutien montée sur la face interne du dispositif de barrage à distance de la première construction de soutien, le montage de la deuxième construction de soutien comprenant la mise en place de supports (8-10, 23-25) dans une deuxième rangée distante de la première rangée et l'engagement de plaques de protection (11-14, 30-31) contre les impacts entre deux supports consécutifs de la rangée;
- mise en place de compartiments à eau non remplis (15, 16, 17, 32) dans l'espace entre la première construction de soutien et la deuxième construction de soutien;
- remplissage des compartiments à eau (15, 16, 17, 32) avec de l'eau.

17. Procédé selon la revendication 16 **caractérisé en ce que** le montage de la première et de la deuxième construction de soutien comprend l'engagement de supports dans des douilles de guidage (26, 27, 28) respectives ancrées dans le sol.

18. Procédé selon la revendication 16 ou la revendication 17 **caractérisé en ce que** les compartiments à eau soient engagés par le haut dans les espaces entre la première et la deuxième construction de soutien.
